# EUROPÄISCHE PATENTSCHRIFT

(11) **EP 0 058 216 B1**
(45) Veröffentlichungstag und Bekanntmachung des Hinweises auf die Patenterteilung: **28.08.1985**
(21) Anmeldenummer: 81101143.6
(22) Anmeldetag: 18.02.1981
(51) Int. Cl.: C23G 3/02, C25D 21/00

(54) **Vorrichtung zur chemischen oder elektro-chemischen Oberflächenbehandlung von Behandlungsgut in einem erwärmten flüssigen Behandlungsmedium, insbesondere Bandbeizanlage**
Apparatus for the chemical or electrochemical treatment of surfaces of objects in a heated liquid medium, in particular for pickling sheets
Appareil pour le traitement chimique ou électrochimique de surfaces d'objets dans un milieu liquide chauffé, en particulier pour le décapage de bandes

(43) Veröffentlichungstag der Anmeldung: 25.08.1982
(73) Patentinhaber: MANNESMANN Aktiengesellschaft, 40027 Düsseldorf (DE)
(72) Erfinder: Mindt, Walter, D-5413 Bendorf/Rhein-Sayn (DE)
(74) Vertreter: Boecker, Carl Otto, Dipl.-Ing.

## Beschreibung

Die Erfindung betrifft eine Vorrichtung zur chemischen oder elektro-chemischen Oberflächenbehandlung von Behandlungsgut in einem erwärmten flüssigen Behandlungsmedium, bestehend aus einem mit einem Deckel versehenen Flüssigkeitsbehälter, insbesondere Bandbeizanlage, bei der die Badoberfläche zur Verringerung der Verdampfungsoberfläche teilweise abdeckbar ist. Die Erfindung bezieht sich somit auf alle Arten von sogenannten Prozeßlinien, in denen durch Behandlungsmedien, die über Raumtemperatur erwärmt sind, Materialien wie z. B. Bandstahl, Draht oder Rohre an der Oberfläche behandelt werden. Die Oberflächenbehandlung kann z. B. Beizen, Reinigen, Beschichten usw. umfassen. Das Behandlungsgut kann durch das Behandlungsmedium durchlaufen oder über eine bestimmte Behandlungszeit in das Flüssigkeitsbad eingelegt werden.

Das der Erfindung zugrunde liegende Problem ist im folgenden anhand einer Bandbeizanlage für durchlaufenden Bandstahl näher erläutert. Bei derartigen Bandbeizanlagen mit mehreren hintereinander angeordneten Beizbehältern liegt die Badoberfläche je nach Konzeption der Anlage zwischen 1000 und 200 mm über der Oberfläche. des durchlaufenden Bandstahls. Je nach Durchsatzmenge und Materialabmessung haben diese Behälter freie Verdampfungsoberflächen von 2 bis 400 m². Bei einer Bandbeizanlage für die Bandabmessung 1350 x 2,7 mm und einer Stundenleistung von 180 t beträgt der Gesamtwärmebedarf ca. 21 Mio kJ/h (5 Mio kcal/h).

Aufgeschlüsselt teilt sich dieser Wärmebedarf in etwa wie folgt auf
- für die Materialerwärmung ca. 9,24 Mio kJ/h (2,2 Mio kcai/h)
- für Oberflächenabstrahlung ca. 1,26 Mio kJ/h (300 000 kcal/h)
-Verdampfungseriergie durch die freie Oberfläche des Behandlungsmediums ca. 10,5 Mio kJ/ h (2,5 Mio kcal/h).

Des weiteren muß der Verdampfungsverlust dieser Anlagen, d. h. das hieraus entstehende Gas, durch eine geeignete Absaugung aus der Anlage abgeführt werden, wobei in den meisten Fällen diese abgesaugten Gase aggressiv sind und durch eine Reinigungsanlage entsprechend den gesetzlichen Vorschriften gereinigt werden müssen, bevor sie über einen Abluftkamin in die Atmosphäre abgegeben werden.

Zur Einsparung von Verdampfungsverlusten ist es bekannt, die Oberfläche des Flüssigkeitsbades durch eine Vielzahl von schwimmfähigen Kugeln abzudecken (FR-PS 1 192 877). Diese Art der Abdeckung erlaubt es zwar, das Behandlungsgut ungehindert durch die schwimmfähigen Kugeln hierdurch in das Bad einzulegen und wieder herauszunehmen, jedoch ist dabei die prozentuale Verringerung der Badoberfläche deshalb nicht optimal, weil die Kugeln, selbst wenn sie alle dicht aneinanderstoßen würden, aufgrund ihrer Geometrie stets einen gewissen Freiraum zwischen sich belassen würden. Auch könnten die Kugeln durch Turbulenzen im Flüssigkeitsbad in Bewegung geraten und hierdurch zusätzliche freie Verdampfungsoberflächen schaffen.

Durch die JP₋A-7 111 561 ist eine Lösung des Problems der Verdampfungs-Wärmeverluste bekanntgeworden, die darin besteht, die Badoberfläche durch schwimmfähige Platten abzudecken, die durch Hochziehen seitlicher Gelenkwellen in der Nähe der inneren Seitenwand des Beizbehälters senkrech gestellt werden können, um das Beizgut in das Flüssigkeitsbad einbringen zu können. Die Badflüssigkeit soll durch die schwimmfähigen Platten zu mindestens 70% zugedeckt werden. Die damit verbundene Verringerung des abzusaugenden Gasvolumens soll sich nach dieser Literaturstelle dahingehend auswirken, daß das Sauggebläse nur für eine etwas über dem entstehenden Gasvolumen liegende Leistung ausgelegt zu werden braucht, um zu verhindern, daß aggresive Dämpfe an irgendwelchen Undichtigkeiten des Deckels austreten. Der Zusammenhang zwischen einer durch die Abdeckung der Badoberfläche verringerten Entstehung von Verdampfungsverlusten einerseits und der. Saugleistung des Gebläses andererseits ist also bekannt. Die Lösung gemäß der vorgenannten Literaturstelle erfordert jedoch einen beträchlichen apparativen Aufwand zum Handhaben der schwimmfähigen Platten über Seilzüge, die durch Öffnungen in dem Behälterdeckel hindurchgeführt sein müssen und somit unvermeidbare Undichtigkeiten mit sich bringen, die zu einer Erhöhung der Leistung des Sauggebläses führen. Im Übringen ist der Freiraum über den Abdeckplatten dem Raum zuzuordnen, der für die Entwicklung der Gase bezw. Dämpfe zur Verfügung steht, die von der wenn auch verringerten Badoberfläche aufsteigen. Der große Freiraum über dem Gesamtquerschnitt des Flüssigkeitsbades erhöht wiederum das abzusaugende Gasvolumen.

Der Erfindung liegt die Aufgabe zugrunde, ausser der Abdeckung der Verdampfungsoberfläche durch Verdrängungskörper, die in gleicher Weise wie die bekannten schwimmfähigen Platten einer Verringerung der Verdampfungsverluste dienen, dafür zu sorgen, daß auch das abzusaugende Gasvolumen minimiert wird. Die Lösung dieser Aufgabe besteht gemäß der Erfindung in den kennzeichnenden Merkmalen des Abspruches 1. Hierdurch wird erreicht, daß die Verdrängungskörper bis zu den Behälterdeckeln reichen und nur der Freiraum über der reduzierten Badoberfläche zur Aufnahme der entstehenden Gase bezw. Dämpfe zur Verfügung steht mit der Folge, daß nicht nur das Absaugevolumen verringert wird, sondern auch die nachgeschaltete Reinigungsanlage kleiner ausgelegt werden kann. Hinzukommt, daß zum Entfernnen der Verdrängungskörper keine Öffnungen im Behälterdeckel erforderlich sind.

Die Einsparung an Wärmeenergie liegt bei einer Bandbeizanlage gemäß der Erfindung bei ca. 90% vom Anteil der Verdampfungsenergie und 45% vom Anteil der Gesamtwärmeenergie. Die Einsparung am Absaugevolumen liegt bei ca. 90%. Die Wirkung des Behandlungsmediums auf das zu behandelnde Material kann bis auf 10% erhöht werden.

Die Verdrängungskörper werden zweckmässig an den Behälterdeckeln befestigt, so daß sie mit dem Schließen der Deckel in ihre eintauchende Wirklage gelangen. Die Verdrängungskörper können jedoch auch auf innerhalb des Behälters angeordnete Stützen aufgelegt werden, beispielsweise auf Elektroden.

Um die Verdrängungskörper gegen mechanische Beschädigungen durch ein durch das Flüssigkeitsbad gezogenes Band oder dergleich zu schützen empfiehlt es sich, an ihrer Unterseite Schleißrippen anzubringen. Insbesondere in Verbindung mit derartigen Schleißrippen ist es vorteilhaft, daß die Verdrängungskörper mit ihrer Unterseite bis nahe an das Behandlungsgut reichen, so daß das Behandlungsmedium durch die in diesem Falle beim Durchlauf entstehende Turbulenz in seiner Wirkung auf das zu behandelnde Material verstärkt wird.

In der Zeichnung ist als Ausführungsbeispiel der Erfindung eine Bandbeizanlage dargestellt. Es zeigen:
Fig. 1 einen Längsschnitt durch einen Beizbehälter mit mehreren Deckeln und Verdrängungskörpern, und
Fig. 2 einen Querschnitt.

Die in Fig. 1 dargestellte Bandbeizanlage dient zum Beizen eines Stahlbandes 1, das durch den Beizbehälter 7 hindurchgezogen wird. Der Beizbehälter ist mit einer anorganischen Säure als Behandlungsmedium gefüllt, deren Verdampfungsoberfläche 3 durch eintauchende Verdrängungskörper 4 stark reduziert ist. Die U-förmig als Hohlkörper ausgebildeten Verdrängungskörper sind jeweils an einem Behälterdeckel 5 befestigt und dem Bandverlauf angepasst, d.h. sie haben eine ebene Unterseite. Ausserdem sind alle Verdrängungskörper an der Unterseite mit Schleißrippen 6 gegen mechanische Beschädigungen durch das Band 1 geschützt.

Fig. 2 zeigt deutlich, daß die Verdrängungskörper mit ihrem Umriß gegenüber dem waagerechten Querschnitt des Flüssigkeitsbades 2 nur eine minimale Verdampfungsoberfläche 3 freilassen, die die Verdrängungskörper umgibt. Da die Verdrängungskörper in ihrer in Fig. 2 dargestellten Wirklage mit den Behälterdeckeln 5 eine Einheit bilden, ist auch der Freiraum oberhalb der Verdampfungsoberfläche 3 kleingehalten. Wenn die Verdrängungskörper 4 auf innerhalb des Behälters angeordnete Stützen (nicht dargestellt) aufgelegt werden, kann die Verdampfungsoberfläche noch weiter verringert werden, da eine Befestigung der Verdrängungskörper an schwenkbar gelagerten Behälterdeckeln 5 wegen der mitschwenkenden Anordnung der Verdrängungskörper ein gewisses Maß zwischen den Seitenwänden der Verdrängungskörper und einer Seitenwand des Behälters erfordert.

## Patentansprüche

1. Vorrichtung zur chemischen oder elektro-chemischen Oberflächenbehandlung von Behandlungsgut in einem erwärmten flüssigen Behandlungsmedium, bestehend aus einem mit einem Deckel (5) versehen Flüssigkeitsbehälter (7), insbesondere Bandbeizanlage, bei der die Badoberfläche zur Verringerung der Verdampfungsoberfläche durch Verdrängungskörper (4) verringert ist, die zum Ein- und Ausbringen des Behandlungsgutes aus ihrer Wirklage entfernbar sind, dadurch gekennzeichnet, daß die Verdrängungskörper (4) U-förmige Querschnitte aufweisen und in ihrer abdeckenden Wirklage mit den Behälterdeckeln (5) eine Einheit bilden und der Umriß der Verdrängungskörper gegenüber dem Waagerechten Querschnitt des Flüssigkeitsbades (2) eine den Verdrängungskörpern umgebende minimale Verdampfungsoberfläche (2) freilassen.

2. Vorrichtung nach Anspruch 1, dadurch gekennzeichnet, daß die Verdrängungskörper (4) an den Behälter-Deckeln (5) befestigt sind.

3. Vorrichtung nach Anspruch 1, dadurch gekennzeichnet, daß die Verdrängungskörper (4) auf innerhalb des Behälters (7) angeordnete Stützen auflegbar sind.

4. Vorrichtung nach Anspruch 1, dadurch gekennzeichnet, daß die Verdrängungskörper (4) an ihrer Unterseite mit Schleißrippen (6) versehen sind.

5. Vorrichtung nach Anspruch 1 oder 4, dadurch gekennzeichnet, daß die Verdrängungskörper (4) mit ihrer Unterseite bis nahe an das durchlaufende Behandlungsgut (1) reichen.

## Revendications

1. Appareil pour le traitement chimique ou électrochimique de surfaces de pièces dans un agent de traitement liquide et chauffé, comportant un bac (7) contenant l'agent liquid et pourvu d'un couvercle (5), en particulier pour une installation de décapage de bandes, dans lequel la surface du bain est réduite, dans le but de diminuer la surface d'évaporation, au moyen de corps de refoulement (4) qui peuvent être éloignés de leur position active pour l'introduction et l'extraction de la pièce à traiter, caractérisé en ce que les corps de refoulement (4) présentent une section droite en forme de U et forment une seule pièce avec le couvercle (5) du bac, dans leurs positions actives recouvertes, et le profil des corps de refoulement laisse libre, par rapport à la section droite horizontale du bain liquide (2), une surface d'évaporation minimale entourant les corps de refoulement.

2. Appareil suivant la revendication 1, caractérisé en ce que les corps de refoulement (4) sont fixés aux couvercles (5) du bac.

3. Appareil suivant la revendication 1, caractérisé en ce que les corps de refoulement (4) peuvent prendre appui sur des supports disposés à l'intérieur du bac (7).

4. Appareil suivant la revendication 1, caractérisé en ce que les corps de refoulement (4) sont pourvus, sur leurs faces inférieures, de nervures d'usure (6).

5. Appareil suivant la revendication 1, caractérisé en ce que les corps de refoulement (4) s'étendent, par leurs faces inférieures, jusqu'à proximité immédiate de la pièce à traiter (1) traversant le bain.

## Claims

1. Apparatus for the chemical or electrochemical treatment of surfaces of objects in a heated liquid medium, comprising a liquid tank (7) with a lid (5), particularly a sheet pickling plant, in which the liquid surface of the bath and thus the evaporation surface is reduced by immersing members (4) which can be removed out of their operative position for inserting and removing the material to be treated, characterized in that the immersing members (4) have a U-shaped cross-section and form a unit with the lids (5) of the tank in their covering operating position and in that the outer contour of the immersing members compared with the horizontal cross-section of the liquid bath (2) leds free a minimum evaporation surface (2) surrounding the immersing members.

2. Apparatus according to claim 1, characterized in that the immersing members (4) are attached to the lids (5) of the tank (7).

3. Apparatus according to claim 1, characterized in that the immersing members (4) may be placed on supports provided within the tank (7).

4. Apparatus according to claim 1, characterized in that the immersing members (4) are provided with wear-resistant rips (6) at their underside.

5. Apparatus according to claim 1 or 4, characterized in that the immersing members (4) extend with their underside close to the through-passing object (1) to be treated.
